# EUROPÄISCHE PATENTSCHRIFT

(11) **EP 2 304 086 B1**
(45) Veröffentlichungstag und Bekanntmachung des Hinweises auf die Patenterteilung: **19.09.2012**
(21) Anmeldenummer: 09765513.8
(22) Anmeldetag: 27.05.2009
(51) Int. Cl.: D01H 13/00

(54) **TEXTILMASCHINE MIT EINEM VERFAHRBAREN SERVICEAGGREGAT**
TEXTILE MACHINE HAVING A MOVEABLE SERVICE UNIT
MACHINE TEXTILE ÉQUIPÉE D'UN MODULE DE SERVICE MOBILE

(30) Priorität: 21.06.2008 DE 102008029575
(43) Veröffentlichungstag der Anmeldung: 06.04.2011
(73) Patentinhaber: Oerlikon Textile GmbH & Co. KG, 42897 Remscheid (DE)
(72) Erfinder: GÖBBELS, Heinz-Dieter, 41179 Mönchengladbach (DE); PETERS, Erwin, 52353 Düren (DE)
(74) Vertreter: Hamann, Arndt
(86) Internationale Anmeldenummer: PCT/EP2009/003749
(87) Internationale Veröffentlichungsnummer: WO 2009/152933

(56) Entgegenhaltungen:
- EP-A1- 0 960 964
- DE-A1- 3 841 464
- DE-A1- 19 512 592

## Beschreibung

Die Erfindung betrifft eine Textilmaschine mit einer Vielzahl von Arbeitsstellen und mindestens einem entlang der Arbeitsstellen verfahrbaren Serviceaggregat zur Bedienung und/oder Wartung der einzelnen Arbeitstellen, wobei das mindestens eine Serviceaggregat mindestens eine Kamera aufweist. Ferner betrifft die Erfindung ein Verfahren zum Betreiben der Textilmaschine.

Bei einer solchen Textilmaschine kann es sich zum Beispiel um eine Offenend-Spinnmaschine, insbesondere eine Rotorspinnmaschine, handeln. Hierbei wird aus einem Faserband in einem Spinnrotor ein Garn gesponnen, durch ein Fadenabzugsröhrchen aus dem Spinnrotor abgezogen und dann auf eine Spule, insbesondere eine Kreuzspule, aufgewickelt. Für solche Spinnmaschinen sind Serviceaggregate seit langem bekannt. Diese sind entlang der Arbeitsstellen verfahrbar und werden bei Bedarf vorübergehend an einer der Arbeitsstellen eingesetzt. Je nach Ausbildung der Arbeitsstellen können die Serviceaggregate verschiedene Aufgaben übernehmen, so zum Beispiel das Anspinnen nach einem Fadenbruch oder einem Spulenwechsel. Genauso kann das Serviceaggregat den Spulenwechsel vornehmen und eine neue Leerhülse in die Spulvorrichtung der Spinnmaschine einlegen und einen beim Offenendspinnen für das Anspinnen nach einem Spulenwechsel benötigten Hilfsfaden bereitstellen. Weiterhin sind Serviceaggregate bekannt, die Kannen mit Faserband für den Spinnprozess bereitstellen und abtransportieren. Serviceaggregate können auch Wartungs- und Reinigungsaufgaben übernehmen. So werden Serviceaggregate zum Beispiel zur Reinigung des Spinnrotors eingesetzt. Dazu sind Serviceaggregate mit Bürsten, Schabern, Blas- oder Saugeinrichtungen ausgestattet.

Serviceaggregate werden neben Rotorspinnmaschinen auch in anderen Textilmaschinen eingesetzt, so zum Beispiel in Spulmaschinen. Solche können zum Beispiel einen Faden von einem Spinnkops, der das Produkt einer Ringspinnmaschine ist, auf eine Kreuzspule spulen. Ein Serviceaggregat kann auch hier den Kreuzspulenwechsel durchführen.

Zur Durchführung der beschriebenen Aufgaben weisen die Serviceaggregate eine Vielzahl von Handhabungseinrichtungen mit den zugehörigen Antriebs- und Steuerungseinrichtungen auf. Gleichzeitig müssen die vom Serviceaggregat durchgeführten Abläufe mit den Einrichtungen der Arbeitsstellen koordiniert werden. Dazu weisen sowohl die Handhabungseinrichtungen des Serviceaggregats als auch die Einrichtungen der Arbeitsstellen Mittel zur Erfassung der Zustände und der Positionen der jeweiligen Einrichtungen auf. Die Zustände und Positionen können dabei durch geeignete Sensorik erfasst werden. In der Praxis ist man jedoch bemüht, die Nutzung von Sensoren auf das unbedingt nötige Maß zu beschränken, da durch jeden Sensor zusätzliche Kosten entstehen. Vor allem bei Sensoren an den Arbeitsstellen summieren sich die Kosten aufgrund der Vielzahl der Arbeitsstellen. Deshalb werden häufig die Zustände und die Positionen aus den Steuersignalen abgeleitet ohne die tatsächliche Position durch Messungen zu überprüfen. So lässt sich die Position eines durch einen Schrittmotor angetrieben Handhabungswerkzeugs aus der Anzahl der dem Schrittmotor vorgegebenen Schritte ableiten.

Die DE 38 41 464 A1 offenbart eine Textilmaschine mit Aggregaten zur Wartung und/oder Bedienung der Arbeitseinheiten. Die Arbeitseinheiten und die Aggregate sind mit gemeinsamen Einrichtungen zum Ruf, zum Empfang des Rufes, zur Dialogführung und zur streuungsarmen, bidirektionalen, drahtlosen Datenübermittlung ausgestattet. Die Einrichtungen weisen als Spulen ausgebildete Antennen auf. So sendet die Rufspule einer Arbeitsstelle ein Signal aus, um einen Bedien- oder Wartungswunsch anzuzeigen. Das vorbeifahrende Serviceaggregat empfängt den Ruf und leitet sodann die Positionierung vor der rufenden Arbeitsstelle ein. Dazu wird zunächst die Geschwindigkeit des Serviceaggregats verlangsamt und der Fahrantrieb des Aggregats auf Schleich- beziehungsweise Kriechfahrt eingestellt. Über mehrere Positionierspulen, die verschiedene Signale aussenden, tastet sich das Serviceaggregat quasi an die richtige Position heran. Zum Austausch der Signale und damit zum Erkennen der Position des Serviceaggregats ist ein geringer Abstand zwischen den Spulen im Millimeter- bis Zentimeterbereich erforderlich. Dieser geringe Abstand stellt hohe Anforderungen an die Genauigkeit der Gesamtanordnung und birgt die Gefahr von Kollisionen zwischen dem Serviceaggregat und den Arbeitsstellen. Des Weiteren müssen nicht nur an den Serviceaggregaten sondern an jeder Arbeitsstelle Sende- und Empfangseinrichtungen vorhanden sein. Bei der Vielzahl der Arbeitsstellen ist dies ein nicht unerheblicher Kostenaufwand.

Die DE 195 12 592 B4 offenbart eine Textilmaschine, nämlich eine Spulmaschine, bei der die Arbeitstellen und das Serviceaggregat jeweils mit einer Infrarotschnittstelle ausgestattet sind und die Infrarotsender der Arbeitstellen permanent individuelle Arbeitsstellenkennungen abstrahlen. Aus diesen Signalen ist die Steuerung des Serviceaggregats in der Lage, seinen Standort und seine Fahrtrichtung zu bestimmen. Die Anforderung des Serviceaggregats erfolgt über einen Maschinenbus, der auch die Kommunikation zwischen den Arbeitsstellen und einer Zentralsteuereinrichtung gewährleistet. Entsprechend den oben beschriebenen Kommunikations- und Positionierspulen ist auch hier an jeder Arbeitsstelle eine Infrarotschnittstelle erforderlich. Eine Möglichkeit, das Serviceaggregat vor einer Arbeitsstelle exakt zu positionieren, beschreibt die DE 195 12 592 B4 nicht.

Die EP 0 960 964 A1 offenbart ein verfahrbares Serviceaggregat mit einem optischen Erfassungssystem zur Detektion eines Fadenbruchs an einer Arbeitsstelle. Es wird vorgeschlagen, dieses optische Erfassungssystem als Videokamera auszubilden. So wird dem Serviceaggregat die Bedienbedürftigkeit der Arbeitsstelle angezeigt. Gleichzeitig soll das Serviceaggregat anhand der mit der Videokamera erfassten Bilder vor der Arbeitsstelle mit dem Fadenbruch positioniert werden. Der Bildausschnitt und die Ausrichtung der Kamera sind gerade so gewählt, dass, wenn kein Fadenbruch vorhanden ist, bei exakter Positionierung des Serviceaggregats vor der Arbeitsstelle genau ein Faden erfasst wird. Wenn das Serviceaggregat nicht exakt vor der Arbeitsstelle positioniert ist, sind zwei Fäden zu sehen. Das heißt, es ist zusätzlich der Faden der Nachbararbeitsstelle zu sehen. Bei einem Fadenbruch darf also bei exakter Positionierung kein Faden zu sehen sein. Zumindest im Hinblick auf die Positionierung erscheint die beschriebene Methode nicht besonders zuverlässig. Zum einen kann der Fadenlauf zumindest geringfügig variieren, was zu einer Ungenauigkeit bei der Positionierung führt. Zum anderen versagt die Methode, wenn zwei Fadenbrüche an benachbarten Arbeitsstellen auftreten. Es sind somit zusätzliche Positioniereinrichtungen erforderlich.

Der Erfindung liegt daher die Aufgabe zu Grunde, ausgehend von dem vorgenannten Stand der Technik die Steuerung des Serviceaggregats und gegebenenfalls die korrespondierende Steuerung der zu bedienenden oder zu wartenden Arbeitsstelle einfach und zuverlässig zu gestalten.

Die Aufgabe wird erfindungsgemäß durch die kennzeichnenden Merkmale des Vorrichtungsanspruches 1 sowie des Verfahrensanspruches 13 gelöst. Vorteilhafte Weiterbildungen der Erfindung sind Gegenstand der Unteransprüche.

Zur Lösung der Aufgabe ist die Kamera darauf eingerichtet, Bestandteile des Serviceaggregats und/oder der Arbeitsstellen enthaltende Bilder zu erzeugen und an eine Steuereinheit der Textilmaschine zur Erfassung und Auswertung der Bestandteile und/oder ihrer gegenwärtigen absoluten oder relativen Position zu übermitteln, die die damit erzielten Informationen zur Steuerung des Serviceaggregats und/oder der zur Bedienung und/oder Steuerung anstehenden Arbeitsstelle verwendet.

Die Erfindung entwickelt die bekannte Idee der Verwendung einer Kamera in einem Serviceaggregat weiter. Durch die Verwendung einer einfachen Kamera kann die Zahl der zur Realisierung der Steuerungsfunktionen aktiven Komponenten erheblich reduziert werden, da kein entsprechendes Gegenstück an den Arbeitsstellen notwendig ist. Das gilt bei der Vielzahl der Arbeitsstellen, die üblicherweise an den Textilmaschinen vorhanden sind, selbst dann, wenn mehr als eine Kamera pro Serviceaggregat zur Initiierung der Steuerungsaufgaben erforderlich ist. Durch eine bewegliche Kamera kann gegebenenfalls auch auf eine weitere Kamera verzichtet werden. Die Kamera bedarf keiner speziellen Ausführung. Es kann als Hardware zum Beispiel eine einfache und preiswerte Webcam verwendet werden, wie sie aus PC- und Internetanwendungen bekannt ist. Anders als im Stand der Technik werden jedoch Bestandteile des Serviceaggregats und/oder der Arbeitsstelle erfasst. Eine solche Erfassung ist heute auf Basis bekannter Bildverarbeitungsverfahren problemlos möglich. Die für die Textilmaschine spezifischen Auswerteroutinen können als Software in die bestehende Steuerung des Serviceaggregats oder in die Zentralsteuerung der Textilmaschine integriert werden.

Ein solches Kamerasystem wird damit vielseitig einsetzbar und kann für die verschiedensten Steuerungsaufgaben verwendet werden. Damit kann eine Kamera eine Vielzahl von Sensoren ersetzen und über die Sensoren hinausgehende Überwachungsmöglichkeiten bereitstellen. Durch die Erfassung von Bestandteilen der Aggregate wird die Zuverlässigkeit gegenüber der ausschließlichen Erfassung des Fadens erhöht. Insgesamt wird eine einfache und zuverlässige Steuerung ermöglicht.

Gemäß einer bevorzugten Ausführungsform der erfindungsgemäßen Vorrichtung weist das Serviceaggregat einen durch eine Steuereinheit steuerbaren Antrieb auf, durch den es mittels der Erfassung und Auswertung der relativen Position der Bestandteile bedarfsgerecht zur Durchführung der Bedienung oder Wartung der Arbeitsstelle vor derselben positionierbar ist. Dabei können mittels der Auswertung der Bilder charakteristische Merkmale der Arbeitsstelle erfassbar sein und aus der Position der charakteristischen Merkmale innerhalb der Bilder die Position des Serviceaggregats erfasst werden. Alternativ kann die Position des Serviceaggregats anhand der Position eines charakteristischen Merkmals der Arbeitsstelle und eines charakteristischen Merkmals des Serviceaggregats zueinander erfassbar sein. Die Erfassung der Merkmale kann dabei durch Vergleich mit einem im Speicher der Steuereinheit abgelegten realen oder einem vereinfachten Abbild der Arbeitsstelle erfolgen. Es können auch mathematische Algorithmen zur Auswertung des Kamerabildes verwendet werden. Solche charakteristischen Merkmale können zum Beispiel markante Kanten oder eine einfache LED sein.

In einer weiteren bevorzugten Ausführungsform der erfindungsgemäßen Vorrichtung weist jede Arbeitsstelle ein individuelles Merkmal auf, die Arbeitsstellen sind anhand des individuellen Merkmals identifizierbar und es handelt sich bei einem erfassten Bestandteil der Arbeitsstelle um dieses individuelle Merkmal.

Als individuelles Merkmal kann jede Arbeitsstelle mit einem oder mehreren Schriftzeichen versehen sein. Die Auswertung der Bilder kann zum Beispiel mittels einer OCR-Erkennung erfolgen. OCR steht für Optical Character Recognition und ist aus PC-Anwendungen bekannt. Die Schriftzeichen können zum Beispiel eine fortlaufende Nummerierung der Arbeitsstellen wiedergeben. Alternativ stellt auch ein Barcode mit unterschiedlicher Codierung an jeder Arbeitsstelle ein individuelles Merkmal dar. Die beschriebenen Möglichkeiten, ein individuelles Merkmal zu erzeugen, sind leicht und ohne viel Aufwand zu realisieren. Gegebenenfalls ist zum Beispiel eine Nummerierung ohnehin vorhanden, um einer Bedienperson die Möglichkeit zu geben, die Arbeitsstellen zu identifizieren.

Gemäß einer weiteren Ausführungsform der erfindungsgemäßen Vorrichtung sind anhand der erfassten Bestandteile der Arbeitsstelle und/oder des Serviceaggregats Zustände der Arbeitsstelle und/oder des Serviceaggregats erfassbar.

Solche Zustände können zum Beispiel die Positionen beweglicher Bauteile der Arbeitsstelle oder des Serviceaggregats sein. Auf diese Weise können gegebenenfalls andere Sensoren zur Positionsbestimmung entfallen. Auch bietet das Kamerasystem andere Möglichkeiten als ein einfacher Endschalter. Es können Zwischenpositionen erfasst werden. Dadurch können Aktionen schon frühzeitig ausgelöst werden.

Weiterhin kann eine solche Zustandserfassung der Fehlerdiagnose dienen. Dadurch können nicht nur automatische Reaktionen des Serviceaggregats oder der Arbeitsstelle ausgelöst werden, sondern es ist auch eine Fehlerdiagnose durch eine in größerer Entfernung befindliche Bedienperson möglich. Dazu kann das Kamerabild über eine Datenleitung, zum Beispiel das Internet, zu der Bedienperson übertragen werden.

In einer bevorzugten Ausführungsform handelt es sich bei den erfassten Bestandteilen um Handhabungseinrichtungen der Arbeitsstelle und/oder des Serviceaggregats. Deren Positionen sind anhand der Bilder ermittelbar.

Vorteilhafterweise ist zur Kommunikation zwischen den Arbeitsstellen und dem Serviceaggregat ein Bussystem vorhanden. Ein solches Kommunikationssystem erlaubt einer bedien- oder wartungsbedürftigen Arbeitsstelle die Anforderung des Serviceaggregats und ermöglicht die Kommunikation während der Wartung oder Bedienung der Arbeitsstelle. So können zum Beispiel mittels der Kamera erfasste Zustände an die Arbeitstellensteuerung übermittelt werden. Dazu können bekannte Bussysteme verwendet werden, wie zum Beispiel CAN-Bus, Interbus, Profibus oder ein Ethernet-basierter Feldbus.

Zur Lösung der Aufgabe wird ferner ein Verfahren zum Betreiben einer Textilmaschine mit einer Vielzahl von Arbeitsstellen und mindestens einem entlang der Arbeitsstellen verfahrbaren Serviceaggregat zur Bedienung und/oder Wartung der einzelnen Arbeitstellen vorschlagen, wobei das mindestens eine Serviceaggregat mindestens eine Kamera aufweist und wobei mittels der Kamera Bestandteile des Serviceaggregats und/oder der Arbeitsstellen enthaltende Bilder aufgenommen, die Bilder zur Erfassung der Bestandteile auswertet und anhand der erfassten Bestandteile zur Steuerung des Serviceaggregats und/oder der Arbeitsstelle verwendet werden.

In einer bevorzugten Ausgestaltung des erfindungsgemäßen Verfahrens wird auf den Bildern der Bestandteile des Serviceaggregats und/oder der Arbeitsstellen mindestens ein charakteristisches Merkmal des Serviceaggregats und/oder der Arbeitsstelle erfasst und es wird aus der Position des mindestens einen charakteristischen Merkmals die Ist-Position des Serviceaggregats in Bezug auf die Arbeitsstelle ermittelt.

Gemäß einer Ausführungsvariante wird die Position des mindestens einen charakteristischen Merkmals innerhalb der Bilder erfasst.

Gemäß einer anderen Ausführungsvariante werden die Position mindestens eines charakteristischen Merkmals der Arbeitsstelle und mindestens eines charakteristischen Merkmals des Serviceaggregats zueinander erfasst.

Vorteilhafterweise wird die Ist-Position des Serviceaggregats dazu verwendet, das Serviceaggregat in eine Sollposition zu überführen, in der die Bedienung oder Wartung der Arbeitsstelle bedarfsgerecht durchgeführt wird.

In einer weiteren Ausgestaltung des erfindungsgemäßen Verfahrens erfasst die Kamera ein individuelles Merkmal einer Arbeitsstelle und es wird das erfasste Merkmal zur Identifizierung der Arbeitsstelle herangezogen.

In einer weiteren Ausgestaltung des erfindungsgemäßen Verfahrens werden anhand der erfassten Bestandteile Zustände der Arbeitsstelle und/oder des Serviceaggregates ermittelt.

Vorteilhafterweise werden in Abhängigkeit der erfassten Zustände Aktionen des Serviceaggregats oder der Arbeitsstelle ausgelöst. So kann auch überprüft werden, ob eine für die bedarfsgerechte Bedienung der Arbeitsstelle erforderliche Aktion überhaupt ausgeführt werden kann oder gegebenenfalls die Anforderung einer Bedienperson erforderlich ist. Es ist auch möglich, anhand der ermittelten Zustände die korrekte Durchführung von Aktionen des Serviceaggregats oder der Arbeitsstelle zu überwachen.

Gemäß einer bevorzugten Ausführungsform werden die Ist-Positionen von Handhabungseinrichtungen der Arbeitsstelle und/oder des Serviceaggregats anhand der Bilder der Bestandteile der Arbeitsstelle und/oder des Serviceaggregats ermittelt. Die Ist-Position der Handhabungseinrichtungen kann dazu verwendet werden, die Handhabungseinrichtung in eine Sollposition zu überführen.

Die Erfindung wird nachfolgend anhand eines in den Zeichnungen dargestellten Ausführungsbeispiels näher erläutert. Als Beispiel für eine erfindungsgemäße Textilmaschine wird eine Offenend-Spinnmaschine mit Serviceaggregaten zum Spulenwechsel und Wiederanspinnen nach demselben sowie zum Reinigen der Spinnvorrichtung beschrieben.

Es zeigen:
- Fig. 1: eine erfindungsgemäße Textilmaschine mit zwei verfahrbaren Serviceaggregaten;
- Fig. 2: eine Arbeitsstelle der Textilmaschine mit einem davor angeordneten Serviceaggregat in Seitenansicht;
- Fig. 3: eine Vorderansicht mehrer nebeneinander angeordneter Arbeitsstellen.

In Fig. 1 ist eine Offenend-Spinnmaschine 1 dargestellt, die eine Vielzahl von Arbeitsstellen 2 aufweist, die jeweils mit einer Offenend-Spinnvorrichtung 3 sowie einer Spuleinrichtung 4 ausgerüstet sind. Die Offenend-Spinnmaschine 1 weist ferner zwei identische Serviceaggregate 16 auf.

In den Spinnvorrichtungen 3 wird ein in Spinnkannen 5 vorgelegtes Faserband zu Fäden versponnen, die auf den Spuleinrichtungen 4 zu Kreuzspulen 8 aufgewickelt werden. Die Spuleinrichtungen 4 sind, wie in Fig.2 dargestellt, mit einem Spulenrahmen 9 zum drehbaren Haltern einer Leerhülse 11 beziehungsweise einer Kreuzspule 8 sowie mit einer Spultrommel 25 zum Rotieren dieser Elemente ausgestattet. Die Offenend-Spinnmaschine 1 weist außerdem eine Zentralsteuereinheit 6 auf, die über ein Bussystem 26 mit arbeitsstelleneigenen Steuereinrichtungen 10 verbunden ist. Des Weiteren verfügen derartige Textilmaschinen 1 über eine Kreuzspulentransporteinrichtung 12 zum Entsorgen fertig gestellter Kreuzspulen 8 und über eine Leerhülsenversorgungseinrichtung, die im Wesentlichen aus einem Leerhülsenmagazin 15 sowie Hülsenzuführbahnen 21 besteht.

Das Serviceaggregat 16 ist an Führungsschienen 13, 14, die an beziehungsweise auf der Offenend-Rotorspinnmaschine 1 angeordnet sind, verfahrbar. Das Serviceaggregat 16 ist in Fig. 2 genauer dargestellt. Es weist zum Verfahren und Positionieren einen steuerbaren Antrieb 35 auf. Zur Steuerung des Antriebs 35 ist dieser mit der Steuereinrichtung 17 des Serviceaggregats 16 verbunden. Die Steuereinrichtung 17 des Serviceaggregats 16 ist außerdem wie die arbeitsstelleneigenen Steuereinrichtungen 10 und die Zentralsteuereinheit 6 an das Bussystem 26 der Textilmaschine 1 angeschlossen. An das Serviceaggregat ist eine Kamera 50 montiert. Die Kamera 50 ist über eine Datenleitung 60 mit der Steuereinrichtung 17 des Serviceaggregats 16 verbunden. Die Bilder der Kamera 50 werden über die Datenleitung 60 an die Steuereinrichtung 17 übermittelt und dort zur Steuerung des Serviceaggregats und der Arbeitsstelle ausgewertet. Alternativ können die Bilder über das Bussystem 26 zur Auswertung auch an andere Steuereinrichtungen der Textilmaschine weitergeleitet werden. Das kann zum Beispiel die Zentralsteuereinheit 6 oder die Steuereinrichtung 10 der bedienbedürftigen Arbeitstelle sein. Die Kamera 50 kann mittels einer nicht dargestellten Verstelleinrichtung geschwenkt werden. Alternativ, oder zusätzlich, kann die Kamera entlang einer Führung verschiebbar sein.

Das Serviceaggregat 16 weist, wie in Fig.2 dargestellt, verschiedene Handhabungseinrichtungen auf, die es dem Serviceaggregat 16 ermöglichen, im Bedarfsfall einen Kreuzspulen-/Leerhülsenwechsel durchzuführen und dabei der Offenend-Spinnvorrichtung 3 der betreffenden Arbeitsstelle 2 einen Anspinnfaden zur Verfügung zu stellen. Ein solches Serviceaggregat 16 verfügt beispielsweise über einen so genannten (nicht dargestellten) Rahmenöffner und einen an die Oberfläche der Kreuzspule 8 anstellbaren (ebenfalls nicht dargestellten) Ausstoß- und Antriebsarm. Des Weiteren ist ein solches Serviceaggregat 16 mit einer Einrichtung 27 zum Reinigen der Offenend-Spinnvorrichtung 3, einer Hilfsfadenliefereinrichtung 23 zum Bereitstellen eines Anspinnfadens sowie mit einer Fadenanlege- und Fadenverlegeeinrichtung 28 ausrüstet.

Wie in Fig. 3 zu sehen, weisen die Arbeitsstellen 2 eine fortlaufende Nummerierung auf. Jede Arbeitsstelle ist in Klarschrift mit einer mit 61 bezeichneten Nummer gekennzeichnet. Diese Nummern werden von der Kamera 50 des Serviceaggregats 16 im Vorbeifahren erfasst. Auf diese Weise ermittelt die Steuereinrichtung 17 des Serviceaggregats 16 kontinuierlich die Position des Serviceaggregates. So kann zum Beispiel erkannt werden, wann der Anfangs- beziehungsweise Endbereich der Textilmaschine erreicht ist. Weiterhin können während der Fahrt zusätzlich oder alternativ charakteristische Merkmale der Arbeitsstellen mittels der Kamera erfasst werden. Ein solches Merkmal ist zum Beispiel die Kante 62. Somit vermag die Steuereinrichtung 17 die überfahrenen Arbeitsstellen 2 anhand der charakteristischen Merkmale 62 abzuzählen und auch so die Position des Serviceaggregats zu bestimmen.

Die Serviceaggregate 16 greifen selbsttätig ein, wenn an einer der Arbeitsstellen 2 ein Handlungsbedarf besteht. Ein solcher Handlungsbedarf liegt beispielsweise vor, wenn an einer der Arbeitsstellen 2 die Kreuzspule 8 fertig gespult ist und gegen eine Leerhülse ausgetauscht werden muss. Sobald das Serviceaggregat 16 über das Bussystem 26 der Offenend-Spinnmaschine 1 mitgeteilt bekommt, dass an einer der Arbeitsstellen 2 ein Handlungsbedarf besteht, läuft das Serviceaggregat 16 zu der betreffenden Arbeitsstelle 2. Wie oben beschrieben, erfasst die Steuereinrichtung 17 dabei ständig die Position des Serviceaggregats. Wenn die anfordernde Arbeitsstelle erreicht ist, wird die Geschwindigkeit des Serviceaggregats zur genauen und bedarfsgerechten Positionierung desselben vor der Arbeitsstelle verlangsamt. Zur Positionierung wird die Position der Kante 62 der Arbeitsstelle 2 innerhalb des Kamerabildes überwacht. Wenn die Kante 62 eine Referenzposition innerhalb des Bildes erreicht, ist auch das Serviceaggregat 16 bedarfsgerecht positioniert. Alternativ zu der Referenzposition der Kante 62 innerhalb des Bildes kann die Kante 62 auch relativ zu einem charakteristischen Merkmal des Serviceaggregats, welches in dem Bildausschnitt erfasst wird, positioniert werden.

Nachdem das Serviceaggregat 16 richtig positioniert ist, wird zunächst die Anforderung der Arbeitsstelle 2 überprüft. Wenn die Arbeitsstelle 2 einen Kreuzspulenwechsel angefordert hat, weil die Kreuzspule 8 ihren vorgeschriebenen Durchmesser oder eine vorgegebene Fadenlänge erreicht hat, wird von der Kamera 50 zunächst der Spulenrahmen 9 erfasst und seine Position ausgewertet. Erst wenn diese Auswertung eine volle Kreuzspule 8 bestätigt, wird der Vorgang fortgesetzt. Auf diese Weise wird mittels der Kamera 50 eine Redundanz der Zustandserfassung geschaffen. Dann wird mittels des Kamerasystems überprüft, ob auf der Kreuzspulentransporteinrichtung 12 ein freier Platz für die auszuwerfende volle Kreuzspule 8 vorhanden ist. Ein zusätzlicher Sensor dafür ist nicht erforderlich. Im Vergleich zu einem einfachen als Lichtschranke ausgebildeten Sensor hat die Kamera einen größeren Erfassungsbereich und erhöht somit die Sicherheit, dass die Kreuzspulentransporteinrichtung 12 tatsächlich frei ist.

Dann überführt das Serviceaggregat 16 nach dem Öffnen des Spulenrahmens mittels des Ausstoß- und Antriebsarmes die fertig gestellte Kreuzspule 8 auf die Kreuzspulentransporteinrichtung 12 und wechselt anschließend eine neue Leerhülse 11 mittels eines nicht darstellten Greiferarmes des Serviceaggregates 16 mit einem Greifer zum Erfassen und Halten der Leerhülse in den Spulenrahmen ein, wobei die Leerhülse über die Hülsenzuführbahn 21 vom Leerhülsenmagazin 15 bereitgestellt wurde. Auch dieser Vorgang wird von der Kamera 50 überwacht, so dass beispielsweise ein Sensor am Greifer, der das Erfassen der Leerhülse signalisiert, entfallen kann. Der richtige Sitz der Leerhülse im Spulenrahmen wird mittels des Kamerasystems ebenfalls überwacht.

Während des Einlegens der Leerhülse 11 in den Spulenrahmen 9 wird die Saugdüse 40 aus ihrer unteren Endposition in eine Zwischenposition hoch geschwenkt. Dadurch wird der Weg für die Einrichtung 27 zum Reinigen der Spinnvorrichtung 3 frei gemacht. Dabei erfasst die Kamera 50 die Ist-Position der Saugdüse 40 und stellt damit die Positionierung in der richtigen Zwischenposition sicher. Gleichzeitig überwacht die Kamera die Durchführung der Reinigung und das anschließende Verschließen des Boxdeckels der Spinnvorrichtung 3.

Während die Kreuzspulen-Transporteinrichtung 12 die Kreuzspule 8 zu einer maschinenendseitig angeordneten Übergabestelle befördert, wird durch die Hilfsfadenliefereinrichtung 23 des Serviceaggregates 16 ein Anspinnfaden 24 bereitgestellt. Die Hilfsfadenliefereinrichtung wird in Gang gesetzt, sobald das Kamerasystem das richtige Einlegen der Leerhülse meldet. Dann wird der Anspinnfaden 24 durch ein Fadenlieferwerk 29 von einer Vorratsspule 30 abgezogen und über ein schwenkbar gelagertes Lieferrohr 31 pneumatisch in den Bereich der arbeitsstelleneigenen Saugdüse 40 überführt, die das Fadenende ansaugt. Auch die richtigen Übergabepositionen werden von dem Kamerasystem überwacht. Die Übergabepositionen stellen dabei für die beschriebenen Handhabungseinrichtungen Zwischenpositionen dar, die in der Praxis in der Regel nicht sensorisch überwacht werden, so dass das Kamerasystem hier eine zusätzliche Sicherheit bietet. Anschließend befördert das Lieferrohr 31 den Anspinnfaden 24 in den Bereich einer Fadenverlegeeinrichtung 28, die den Anspinnfaden ihrerseits in den Bereich der im Spulenrahmen 9 der Arbeitsstelle 2 gehalterten Leerhülse 11 bringt, wobei das freie Ende des Anspinnfadens von der Saugdüse 40 außerdem an ein arbeitsstelleneigenes Anspinnorgan 41 übergeben wird, das das Fadenende, wie üblich, vorbereitet.

Während des beschriebenen Prozesses wird die Kamera immer so geschwenkt, dass die jeweils aktive Handhabungseinrichtung auf den Bildern erfasst wird. Die Auswertung der Bilder wird dann an die Kameraposition angepasst. Das heißt, es werden in Abhängigkeit der Position andere Vergleichsbilder verwendet.

Alternativ zu der dargestellten schwenkbaren Kamera 50 können zur Überwachung der dargestellten Vorgänge auch zwei Kameras mit festem Bildausschnitt verwendet werden. Dabei würde eine Kamera die Kreuzspulentransporteinrichtung 12 und den Greiferarm für die Leerhülse 11 überwachen und die zweite Kamera würde den Spulenrahmen 9, die Saugdüse 40 und die Spinnvorrichtung 3 erfassen.

Das beschriebene Ausführungsbeispiel stellt keine abschließende Darstellung der Anwendungsmöglichkeiten eines in das Serviceaggregat integrierten Kamerasystems dar. Insbesondere hinsichtlich der Erfassung der Zustände der Arbeitstellen oder des Serviceaggregats gibt es eine Vielzahl weiterer Möglichkeiten. Bei entsprechender Positionierung einer Kamera (nicht dargestellt) könnte man auch die Faserbandzufuhr überwachen und den Füllstand der Spinnkannen 5 ermitteln.

Die Kamera hat dabei den Vorteil, dass sie mehrere Steuerungs- und Überwachungsfunktionen übernimmt und damit eine Vielzahl von Sensoren ersetzen kann. Der erfindungsgemäße Einsatz einer Kamera führt damit zu einem Kostenvorteil. Gleichzeitig wird die Zuverlässigkeit erhöht, da die Kamera weiter reichende Erfassungsmöglichkeiten bietet als einfache Sensoren.

## Patentansprüche

1. Textilmaschine (1) mit einer Vielzahl von Arbeitsstellen (2) und mindestens einem entlang der Arbeitsstellen (2) verfahrbaren Serviceaggregat (16) zur Bedienung und/oder Wartung der einzelnen Arbeitstellen (2), wobei das mindestens eine Serviceaggregat (16) mindestens eine Kamera (50) aufweist, **dadurch gekennzeichnet, dass** die Kamera (50) darauf eingerichtet ist, Bestandteile des Serviceaggregats (16) und/oder der Arbeitsstellen (2) enthaltende Bilder zu erzeugen und an eine Steuereinheit (17, 6, 10) der Textilmaschine (1) zur Erfassung und Auswertung der Bestandteile und/oder ihrer gegenwärtigen absoluten oder relativen Position zu übermitteln, die die damit erzielten Informationen zur Steuerung des Serviceaggregats (16) und/oder der zur Bedienung und/oder Steuerung anstehenden Arbeitsstelle (2) verwendet.

2. Textilmaschine (1) nach Anspruch 1, **dadurch gekennzeichnet, dass** das Serviceaggregat (16) einen durch eine Steuereinheit (17) steuerbaren Antrieb (35) aufweist, durch den es mittels der Erfassung und Auswertung der relativen Position der Bestandteile bedarfsgerecht zur Durchführung der Bedienung oder Wartung der Arbeitsstelle (2) vor derselben positionierbar ist.

3. Textilmaschine (1) nach Anspruch 2, **dadurch gekennzeichnet, dass** es sich bei den erfassten Bestandteilen um charakteristische Merkmale (62) des Serviceaggregats und/oder der Arbeitsstelle handelt.

4. Textilmaschine (1) nach Anspruch 3, **dadurch gekennzeichnet, dass** aus der Position der charakteristischen Merkmale (62) innerhalb der Bilder die Position des Serviceaggregats (16) erfassbar ist.

5. Textilmaschine (1) nach Anspruch 3, **dadurch gekennzeichnet, dass** die Position des Serviceaggregats (16) anhand der Position eines charakteristischen Merkmals (62) der Arbeitsstelle (2) und eines charakteristischen Merkmals des Serviceaggregats (16) zueinander erfassbar ist.

6. Textilmaschine (1) nach Anspruch 1, **dadurch gekennzeichnet, dass** jede Arbeitsstelle (2) ein individuelles Merkmal (61) aufweist, durch das sie identifizierbar ist und es sich bei einem erfassten Bestandteil der Arbeitsstelle (2) um dieses individuelle Merkmal (61) handelt.

7. Textilmaschine (1) nach Anspruch 6, **dadurch gekennzeichnet, dass** als individuelles Merkmal jede Arbeitsstelle (2) mit einem oder mehreren Schriftzeichen (61) versehen ist.

8. Textilmaschine (1) nach Anspruch 7, **dadurch gekennzeichnet, dass** die Schriftzeichen (61) eine fortlaufende Nummerierung der Arbeitsstellen (2) wiedergeben.

9. Textilmaschine (1) nach Anspruch 6, **dadurch gekennzeichnet, dass** als individuelles Merkmal jede Arbeitsstelle (2) mit einem Barcode versehen ist.

10. Textilmaschine (1) nach Anspruch 1, **dadurch gekennzeichnet, dass** anhand der erfassten Bestandteile Zustände der zur Bedienung und/oder Steuerung anstehenden Arbeitsstelle (2) und/oder des Serviceaggregats (16) erfassbar sind.

11. Textilmaschine (1) nach Anspruch 10, **dadurch gekennzeichnet, dass** es sich bei den erfassten Bestandteilen um Handhabungseinrichtungen der Arbeitsstelle (2) und/oder des Serviceaggregats (16) handelt und deren Positionen anhand der Bilder ermittelbar sind.

12. Textilmaschine (1) nach einen der vorherigen Ansprüche, **dadurch gekennzeichnet, dass** zur Kommunikation zwischen den Arbeitsstellen (2) und dem Serviceaggregat (16) ein Bussystem (26) vorhanden ist.

13. Verfahren zum Betreiben einer Textilmaschine (1) mit einer Vielzahl von Arbeitsstellen (2) und mindestens einem entlang der Arbeitsstellen (2) verfahrbaren Serviceaggregat (16) zur Bedienung und/oder Wartung der einzelnen Arbeitstellen (2), wobei das Serviceaggregat (16) mindestens eine Kamera (50) aufweist, **dadurch gekennzeichnet, dass** mittels der Kamera (50) Bestandteile des Serviceaggregats (16) und/oder der Arbeitsstellen (2) enthaltende Bilder aufgenommen werden und dass die Bilder zur Erfassung der Bestandteile auswertet und anhand der erfassten Bestandteile zur Steuerung des Serviceaggregats (16) und/oder der zur Bedienung und/oder Steuerung anstehenden Arbeitsstelle (2) verwendet werden.

14. Verfahren nach Anspruch 13, **dadurch gekennzeichnet, dass** auf den Bildern der Bestandteile des Serviceaggregats (16) und/oder der Arbeitsstellen (2) mindestens ein charakteristisches Merkmal (62) des Serviceaggregats (16) und/oder der Arbeitsstelle (2) erfasst wird und aus der Position des mindestens einen charakteristischen Merkmals die Ist-Position des Serviceaggregats (16) in Bezug auf die Arbeitsstelle (2) ermittelt wird.

15. Verfahren nach Anspruch 14, **dadurch gekennzeichnet, dass** die Position des mindestens einen charakteristischen Merkmals (62) innerhalb der Bilder erfasst wird.

16. Verfahren nach Anspruch 14, **dadurch gekennzeichnet, dass** die Position mindestens eines charakteristischen Merkmals (62) der Arbeitsstelle (2) und mindestens eines charakteristischen Merkmals des Serviceaggregats (16) zueinander erfasst werden.

17. Verfahren nach einem der Ansprüche 14 bis 16, **dadurch gekennzeichnet, dass** die Ist-Position des Serviceaggregats (16) dazu verwendet wird, das Serviceaggregat (16) in eine Sollposition zu überführen und dass in der Sollposition die Bedienung oder Wartung der Arbeitsstelle (2) bedarfsgerecht durchgeführt wird.

18. Verfahren nach Anspruch 13, **dadurch gekennzeichnet, dass** die Kamera (50) ein individuelles Merkmal (61) einer Arbeitsstelle (2) erfasst und das erfasste Merkmal (61) zur Identifizierung der Arbeitsstelle herangezogen wird.

19. Verfahren nach Anspruch 13, **dadurch gekennzeichnet, dass** anhand der erfassten Bestandteile ein Zustand der Arbeitsstelle (2) und/oder des Serviceaggregates (16) ermittelt wird.

20. Verfahren nach Anspruch 19, **dadurch gekennzeichnet, dass** in Abhängigkeit vom Zustand Aktionen des Serviceaggregats (16) oder der Arbeitsstelle (2) ausgelöst werden.

21. Verfahren nach Anspruch 19, **dadurch gekennzeichnet, dass** anhand der ermittelten Zustände die korrekte Durchführung von Aktionen des Serviceaggregats (16) oder der Arbeitsstelle (2)überwacht wird.

22. Verfahren nach Anspruch 19, **dadurch gekennzeichnet, dass** die Ist-Positionen von Handhabungseinrichtungen der Arbeitsstelle (2) und/oder des Serviceaggregats (16) anhand der Bilder der Bestandteile der Arbeitsstelle (2) und/oder des Serviceaggregats (16) ermittelt werden.

23. Verfahren nach Anspruch 22, **dadurch gekennzeichnet, dass** die Ist-Position der Handhabungseinrichtungen dazu verwendet wird, die Handhabungseinrichtung in eine Sollposition zu überführen.

## Claims

1. Textile machine (1) comprising a large number of workstations (2) and at least one service assembly (16) which can be moved along the workstations (2) for operating and/or maintaining the individual workstations (2), the at least one service assembly (16) having at least one camera (50), **characterised in that** the camera (50) is set up to produce images containing components of the service assembly (16) and/or of the workstations (2) and to transmit them to a control unit (17, 6, 10) of the textile machine (1) to detect and evaluate the components and/or their current absolute or relative position, the control unit using the information gained thereby to control the service assembly (16) and/or the workstation (2) requiring operation and/or control.

2. Textile machine (1) according to claim 1, **characterised in that** the service assembly (16) has a drive (35) which can be controlled by a control unit (17), by means of which drive it can be positioned by means of the detection and evaluation of the relative position of the components, as necessary, to carry out the operation or maintenance of the workstation (2) in front of said workstation.

3. Textile machine (1) according to claim 2, **characterised in that** the components detected are characteristic features (62) of the service assembly and/or the workstation.

4. Textile machine (1) according to claim 3, **characterised in that** the position of the service assembly (16) can be detected from the position of the characteristic features (62) within the images.

5. Textile machine (1) according to claim 3, **characterised in that** the position of the service assembly (16) can be detected using the position of a characteristic feature (62) of the workstation (2) and a characteristic feature of the service assembly (16) in relation to one another.

6. Textile machine (1) according to claim 1, **characterised in that** each workstation (2) has an individual feature (61), by means of which it can be identified and a detected component of the workstation (2) is this individual feature (61).

7. Textile machine (1) according to claim 6, **characterised in that** each workstation (2) is provided with one or more characters (61) as an individual feature.

8. Textile machine (1) according to claim 7, **characterised in that** the characters (61) reflect a continuous numbering of the workstations (2).

9. Textile machine (1) according to claim 6, **characterised in that** each workstation (2) is provided with a barcode as the individual feature.

10. Textile machine (1) according to claim 1, **characterised in that** states of the workstation (2) requiring operation and/or control and/or the service assembly (16) can be detected using the detected components.

11. Textile machine (1) according to claim 10, **characterised in that** the detected components are handling mechanisms of the workstation (2) and/or the service assembly (16) and the positions thereof can be determined using the images.

12. Textile machine (1) according to any one of the preceding claims, **characterised in that** a bus system (26) is provided for communication between the workstations (2) and the service assembly (16).

13. Method for operating a textile machine (1) with a large number of workstations (2) and at least one service assembly (16) which can be moved along the workstations (2) to operate and/or maintain the individual workstations (2), the service assembly (16) having at least one camera (50), **characterised in that** images containing components of the service assembly (16) and/or the workstations (2) are recorded by means of the camera (50) and **in that** the images are evaluated to detect the components and are used, with the aid of the detected components, to control the service assembly (16) and/or the workstation (2) requiring operation and/or control.

14. Method according to claim 13, **characterised in that** at least one characteristic feature (62) of the service assembly (16) and/or of the workstation (2) is detected on the images of the components of the service assembly (16) and/or the workstations (2) and the actual position of the service assembly (16) in relation to the workstation (2) is determined from the position of the at least one characteristic feature.

15. Method according to claim 14, **characterised in that** the position of the at least one characteristic feature (62) is detected within the images.

16. Method according to claim 14, **characterised in that** the position of at least one characteristic feature (62) of the workstation (2) and at least one characteristic feature of the service assembly (16) in relation to one another are detected.

17. Method according to any one of claims 14 to 16, **characterised in that** the actual position of the service assembly (16) is used to transfer the service assembly (16) into a desired position and **in that** the operation or maintenance of the workstation (2) is carried out, as necessary, in the desired position.

18. Method according to claim 13, **characterised in that** the camera (50) detects an individual feature (61) of a workstation (2) and the detected feature (61) is used to identify the workstation.

19. Method according to claim 13, **characterised in that** a state of the workstation (2) and/or the service assembly (16) is determined using the detected components.

20. Method according to claim 19, **characterised in that** actions of the service assembly (16) or the workstation (2) are triggered depending on the state.

21. Method according to claim 19, **characterised in that** the correct implementation of the actions of the service assembly (16) or of the workstation (2) is monitored with the aid of the detected states.

22. Method according to claim 19, **characterised in that** the actual positions of handling mechanisms of the workstation (2) and/or of the service assembly (16) are determined using the images of the components of the workstation (2) and/or the service assembly (16).

23. Method according to claim 22, **characterised in that** the actual position of the handling mechanisms is used to transfer the handling mechanism into a desired position.

## Revendications

1. Machine textile (1) présentant une pluralité de postes de travail (2) et au moins un module de service (16) mobile le long des postes de travail (2) pour la desserte et/ou la maintenance des postes de travail individuels (2), sachant que le module de service au moins unique (16) présente au moins une caméra (50), **caractérisée en ce que** la caméra (50) est conçue pour produire des images contenant des composants du module de service (16) et/ou des postes de travail (2) et pour les transmettre à une unité de commande (17, 6, 10) de la machine textile (1) en vue de détecter et d'évaluer les composants et/ou leur position absolue ou relative actuelle, unité qui utilise les informations ainsi obtenues pour commander le module de service (16) et/ou le poste de travail (2) en attente de desserte et/ou de commande.

2. Machine textile (1) selon la revendication 1, **caractérisée en ce que** le module de service (16) présente un entraînement (35), qui peut être commandé par une unité de commande (17) et par lequel ledit module peut, au moyen de la détection et de l'évaluation de la position relative des composants, être positionné devant le poste de travail (2) d'une manière conforme aux besoins en vue d'effectuer la desserte ou la maintenance dudit poste de travail (2).

3. Machine textile (1) selon la revendication 2, **caractérisée en ce que** les composants détectés sont des éléments caractéristiques (62) du module de service et/ou du poste de travail.

4. Machine textile (1) selon la revendication 3, **caractérisée en ce qu'**à partir de la position des éléments caractéristiques (62) sur les images, on peut détecter la position du module de service (16).

5. Machine textile (1) selon la revendication 3, **caractérisée en ce que** la position du module de service (16) peut être détectée à l'aide de la position relative d'un élément caractéristique (62) du poste de travail (2) et d'un élément caractéristique du module de service (16).

6. Machine textile (1) selon la revendication 1, **caractérisée en ce que** chaque poste de travail (2) présente une caractéristique individuelle (61) qui permet de l'identifier, et **en ce qu'**un élément détecté du poste de travail (2) est cette caractéristique individuelle (61).

7. Machine textile (1) selon la revendication 6, **caractérisée en ce que**, comme caractéristique individuelle, chaque poste de travail (2) est pourvu d'un ou plusieurs caractères graphiques (61).

8. Machine textile (1) selon la revendication 7, **caractérisée en ce que** les caractères graphiques (61) restituent une numérotation continue des postes de travail (2).

9. Machine textile (1) selon la revendication 6, **caractérisée en ce que**, comme caractéristique individuelle, chaque poste de travail (2) est pourvu d'un code barres.

10. Machine textile (1) selon la revendication 1, **caractérisée en ce qu'**à l'aide des composants détectés, on peut détecter des états du module de service (16) et/ou du poste de travail (2) en attente de desserte et/ou de commande.

11. Machine textile (1) selon la revendication 10, **caractérisée en ce que** les composants détectés sont des équipements de manoeuvre du poste de travail (2) et/ou du module de service (16), et leurs positions peuvent être déterminées à l'aide des images.

12. Machine textile (1) selon l'une des revendications précédentes, **caractérisée en ce qu'**un système de bus (26) est présent pour la communication entre les postes de travail (2) et le module de service (16).

13. Procédé d'exploitation d'une machine textile (1) présentant une pluralité de postes de travail (2) et au moins un module de service (16) mobile le long des postes de travail (2) pour la desserte et/ou la maintenance des postes de travail individuels (2), sachant que le module de service (16) présente au moins une caméra (50), **caractérisé en ce qu'**au moyen de la caméra (50), on enregistre des images contenant des composants du module de service (16) et/ou des postes de travail (2), et **en ce que** les images sont évaluées afin de détecter les composants et sont, à l'aide des composants détectés, utilisées pour commander le module de service (16) et/ou le poste de travail (2) en attente de desserte et/ou de commande.

14. Procédé selon la revendication 13, **caractérisé en ce qu'**on détecte sur les images des composants du module de service (16) et/ou des postes de travail (2) au moins un élément caractéristique (62) du module de service (16) et/ou du poste de travail (2) et, à partir de la position de l'élément caractéristique au moins unique, on détermine la position réelle du module de service (16) par rapport au poste de travail (2).

15. Procédé selon la revendication 14, **caractérisé en ce qu'**on détecte la position de l'élément caractéristique au moins unique (62) sur les images.

16. Procédé selon la revendication 14, **caractérisé en ce qu'**on détecte la position relative d'au moins un élément caractéristique (62) du poste de travail (2) et d'au moins un élément caractéristique du module de service (16).

17. Procédé selon l'une des revendications 14 à 16, **caractérisé en ce que** la position réelle du module de service (16) est utilisée pour transférer le module de service (16) dans une position de consigne, et **en ce qu'**on effectue dans la position de consigne la desserte ou la maintenance du poste de travail (2) d'une manière conforme aux besoins.

18. Procédé selon la revendication 13, **caractérisé en ce que** la caméra (50) détecte une caractéristique individuelle (61) d'un poste de travail (2), et la caractéristique détectée (61) est utilisée pour identifier le poste de travail.

19. Procédé selon la revendication 13, **caractérisé en ce qu'**à l'aide des composants détectés, on détermine un état du poste de travail (2) et/ou du module de service (16).

20. Procédé selon la revendication 19, **caractérisé en ce qu'**en fonction de l'état, on déclenche des actions du module de service (16) ou du poste de travail (2).

21. Procédé selon la revendication 19, **caractérisé en ce qu'**à l'aide des états déterminés, on surveille l'exécution correcte d'actions du module de service (16) ou du poste de travail (2).

22. Procédé selon la revendication 19, **caractérisé en ce qu'**on détermine les positions réelles d'équipements de manoeuvre du poste de travail (2) et/ou du module de service (16) à l'aide des images des composants du poste de travail (2) et/ou du module de service (16).

23. Procédé selon la revendication 22, **caractérisé en ce qu'**on utilise la position réelle des équipements de manoeuvre pour transférer l'équipement de manoeuvre dans une position de consigne.
